# NEUE EUROPÄISCHE PATENTSCHRIFT

(11) **EP 0 119 957 B2**
(45) Veröffentlichungstag und Bekanntmachung des Hinweises auf die Entscheidung über den Einspruch: **24.04.1991**
(45) Hinweis auf die Patenterteilung: 17.09.1986
(21) Anmeldenummer: 84810113.5
(22) Anmeldetag: 07.03.1984
(51) Int. Cl.: B65B 9/06

(54) **Formvorrichtung zur Bildung eines Einflossenschlauches**
Forming device for forming a single fin tube
Dispositif de formation pour former un tuyau à languette unique

(30) Priorität: 14.03.1983 CH 1392/83
(43) Veröffentlichungstag der Anmeldung: 26.09.1984
(73) Patentinhaber: SIG Schweizerische Industrie-Gesellschaft, 8212 Neuhausen am Rheinfall (CH)
(72) Erfinder: Kopp, Georg, CH-8448 Uhwiesen (CH)
(74) Vertreter: White, William (CH)

(56) Entgegenhaltungen:
- CH-A- 386 324
- CH-A- 527 090
- DE-A- 1 179 498
- FR-A- 1 409 922
- De constructeur, Juni 1971, Nr. 6
- Verpackungs-Rundschau 5/1973 S. 35-39
- Artikel von G. Dietz und R. Helmut Günther in Wissenschaftliche Zeitschrift der TU Dresden-23 (1974) Heft 5, Seiten 1193-1202

## Beschreibung

Die vorliegende Erfindung betrifft eine Formvorrichtung zur Bildung eines Einflossenschlauches gemäss dem Oberbegriff des unabhängigen Pätentanspruches 1.

In der CH-A-386 324 ist eine Faltvorrichtung beschrieben, um von einer ab Rolle zugeführten Verpackungsmaterialbahn eine Einflossenschlauchpakkung zu formen. Dazu ist zur Bildung der seitlichen Wände des Schlauches eine Leitgabel und ein im Querschnitt U-förmiges Faltblech vorhanden. Beide, die Leitgabel und das Faltblech sind an einem Träger allseitig einstellbar gehaltert. Zur Bildung der Bodenfläche sind mit aufwärts gerichteten Führungshörnern versehene Faltzungen vorhanden. Mit einer derart ausgebildeten Faltvorrichtung können robuste Verpackungsmaterialien leicht verarbeitet werden. Folien in der heute verwendeten Art mit Materialstärken von 1/100 mm, insbesondere unkaschierte, thermolackierte Aluminiumfolien können zerknittert werden und können auch reissen.

Eine Verbesserung der Faltvorrichtung wird mit einer Formschulter gemäss der DE-A-1 179 495 erreicht. Zur Herstellung einer Formschulter wird demnach ein Dorn mit einer aussenseitig klebrigen Hülle umhüllt. Diese Fläche wird ihrerseits mit einer biegsamen Folie umgeben, derart, dass das eine Ende der Folie korrekt zu einem Schlauch geformt ist, während das andere Ende der Folie eine ebene Fläche darstellt. Auf diese Weise entspricht die Form der Folie einem Band, das einerseits einläuft und dann zu einem Schlauch geformt wird. Schliesslich wird die durch die Folie gebildete Tasche mit einer, ohne wesentliche Schrumpfung, erstarrenden Masse ausgegossen, und nach dem Erstarren werden Folie und Hülle entfernt. Der erhaltene Körper bildet die gewünschte Formschulter.

Aus der FR-A-1 409 922 ist eine Formvorrichtung gemäss Oberbegriff des Anspruches 1 bekannt, bei welcher auf einer Transportvorrichtung im Abstand voneinander stetig zugeführte Gegenstände mittels einer bandförmigen Kunststoffolie umwickelt werden. Ein die Transportebene durchdringender Führungskörper führt die Plastikfolie. Der Führungskörper hat unten einen Längsschlitz zur Führung siegelbarer Randpartien der Folie. Diese Vorrichtung ist nur für unempfindliche, dehnbare, nicht knitternde Folien geeignet, da die Umformung von der ab einer Rolle abgezogenen, annähernd ebenen Fläche in eine rohrförmig gewölbte, die Gegenstände umschliessende Fläche bei dieser bekannten Vorrichtung erhebliche Scherkräfte in der Folie erzeugt.

Ein sehr empfindliches Verpackungsmaterial, wie die erwähnte Aluminiumfolie, stellt jedoch höchste Anforderungen an die Verpackungsmaschinen. Solche sind: eine gleichmässige stossfreie Fördergeschwindigkeit und sanftes Anlaufen sowie eine genaue und empfindliche Zugkraftregelung. Dazu kommt noch eine optimale Form der Formvorrichtung zur Bildung des Schlauches zusammen mit einer Weitertransportvorrichtung, die genau auf die Einlaufgeschwindigkeit synchronisierbar ist.

Solche Verpackungsmaterialien werden heute beispielsweise für Schokoladeriegel verwendet. Es ist deshalb schon aus Gründen der Hygiene unerlässlich, dass das Verpackungsmaterial keine Risse aufweist.

Es ist deshalb eine Aufgabe der Erfindung eine Formvorrichtung zu schaffen, mit der eine beschädigungs freie Umformnung des bandförmigen Materials in einem Schlauch möglich ist.

Erfindungsgemäss wird diese Aufgabe durch eine Formvorrichtung mit den Merkmalen im kennzeichnenden Teil des unabhängigen Patentanspruches 1 erfüllt.

Besonders vorteilhafte Ausführungsformen sind in den abhängigen Patentansprüchen definiert.

Ein Ausführungsbeispiel der Erfindung wird nachfolgend anhand der Zeichnung erläutert.

Es zeigen:
Fig. 1 eine Seitenansicht einer Partie einer Verpakkungsmaschine im Bereich des Führungskörpers für die Verpackungsmaterialbahn,
Fig. 2a eine Ansicht von Linie II-II in Fig. 1 auf den Fürhrungskörper und
Fig. 3 bis 7 fünf verschiedene Schnittansichten des Führungskörpers, je gemäss der entsprechend bezeichneten Schnittlinie III-III bis VII-VII.

In der Verpackungsmaschine von der ein Teil in Fig. 1 in schematischer Weise dargestellt ist, wird eine bandförmige Aluminiumfolie 1 von einer Abgaberolle 2 über Umlenkrollen 3a, 3b, 3c, 3d dem Führungskörper 4 zugeführt, wo sie nun auf einer horizontalen Fördervorrichtung 5, um zugeführte Gegenstände gefaltet wird. Flussabwärts des Führungskörpers 4 befindet sich die Siegelstation 6, von der nur zwei paarweise angeordnete, je mit einer vertikalen Achse 6a, 6b rotierbar angetriebene Siegelwalzen 6c, 6d dargestellt sind.

Zwischen der Abgaberolle 2 und den Umlenkrollen 3a bis 3d befindet sich ein Führungsrollenpaar 2a, mit dem der Umschlingungswinkel bei der ersten Umlenkrolle 3a konstant gehalten wird. Die zweite Umlenkrolle 3b ist über einen zweiarmigen, an einer gestellfesten Drehachse 7 drehbar gelagerten Hebel 8 und mit einer Feder 9 vorgespannt, um in der Aluminiumfolie 1 einen konstanten Zug beizubehalten. Da diese Bandführung allgemein bekannt ist, braucht an dieser Stelle nicht weiter darauf eingetreten zu werden.

Die Fördervorrichtung 5 für die Gegenstände G ist ebenfalls bekannt und kann einen Aufbau haben, wie er in der CH-A-527 090 beschrieben ist. Demgemäss werden die Gegenstände G auf einer horizontalen gestellfesten Bahn 50 aus Führungsschienen 51 mit einem zentralen Längsschlitz 52 (siehe Fig. 5 und 6) durch Mitnehmer 53 in Richtung des Pfeiles A gestossen. Die Mitnehmer 53 sind mit einer Transportkette 54, die auf einer gestellfesten Unterlage 55 abrollt, drehbar verbunden und können in bekannter Weise, z.B. durch eine Auflaufkurve (nicht dargestellt) entgegen der Transportrichtung abgelegt werden, damit sie beim Weg über die Kettenumlenkwalze 56 die Aluminiumfolie 1 oder die Gegenstände G nicht verletzen können.

Wie ebenfalls aus Fig. 6 ersichtlich ist, verjüngen sich die Führungsschienen 51 in Transportrichtung und entfallen ganz im Bereich, wo die seitlichen Partien der Aluminiumfolie 1 um die Gegenstände G herum gefaltet werden.

Flussabwärts dos Führungskörpers 4 sind wieder zwei derartige Führungsschienen 57 vorhanden, die in gleicher Weise durch einen Schlitz voneinander getrennt sind. In diesem Schlitz wird die Flossennaht N der Verpackung geführt und kann versiegelt werden. Die Siegelwalzenpaare dienen, neben der Siegelung auch dem Transport des an dieser Stelle mit den Gegenständen G gefüllten Einflossenschlauches S. Wie üblich, folgt dieser Siegelstation eine zweite Siegelstation, um die Partien des Schlauches S zwischen sich folgenden Gegenständen zu siegeln und den Schlauch S in einzelne Packungen zu zerschneiden.

Die Aufgabe des Führungskörpers 4 besteht darin, die Aluminiumfolie 1 von ihrem ursprünglichen eben zugeführten Zustand if in einen Schlauch umzuformen. Der Seitenriss dieses Führungskörpers 4 ist deutlich in Fig. 1 dargestellt und die Ansicht von unten in Fig. 1 ist in Fig. 2 dargestellt, während die Form des Körpers in fünf Schnittansichten, Fig. 3 bis Fig. 7, verdeutlicht wird.

Der Führungskörper 4 ist symmetrisch bezüglich einer mittelsenkrechten Ebene. Die Schnittlinie 40 dieser mittelsenkrechten Ebene mit dem Führungskörper 4 ist in Fig. 2 strichliert eingezeichnet. Da die Aluminiumfolie 1 flach angeliefert wird und auf einer stromaufwärtigen Partie des Führungskörpers 4 aufliegt und diesen als Schlauch S verlässt, wobei sich die Aluminiumfolie 1 wiederum an einer Wand anschmiegt, können eine erste Hauptformungsfläche 41 und eine zweite Hauptformungsfläche 42 unterschieden werden. Die Schnittlinie 40, die sich in Fig. 1 als untere Umrisslinie der ersten Hauptformungsfläche 41 darstellt, ist wenigstens angenähert gerade bis zu einer Stelle 43, von der an sie in eine horizontale Gerade 40a geknickt ist. Die beiden Randpartien 45a, 45b der ersten Hauptformungsfläche 41 haben einen geringeren Steigungswinkel als die Mittelgerade 40. Damit wird die Aluminiumfolie 1 von ihrem ebenen Zustand gemäss Fig. 3 in eine konkav gewölbte Form gemäss Fig. 4 umgeformt.

Von der Stelle 43 an beginnt die zweite Hauptformungsfläche 42. Durch die Gegenstände G wird die Aluminiumfolie in ihrer mittleren Partie gegen die horizontale Partie 40a der Mittelgeraden 40 gedrückt (Fig. 5). Wie hier deutlich dargestellt ist, sind die Kanten bei der Durchdringung der beiden Hauptformungsflächen wulstartig mit gerundetem Grat 46a, 46b verdickt, so dass die Aluminiumfolie 1 darüber hinweggleiten kann.

Die beiden Randpartien 45a, 45b werden kurz nach der Stelle 43, bei der Schnittlinie IV in Fig. 1 unter die Transportebene gemäss den Führungsschienen 51 hinuntergezogen und die gerundeten Grate 46a, 46b nähern sich einander gemäss Fig. 6. In diesem Bereich des Führungskörpers 4 verjüngen sich die Führungsschienen 51 pfeilförmig, weil von da an die Grate 46a, 46b mit den daran anschliessenden Partien der zweiten Hauptformungsfläche 42 die Gegenstände G in dem neu gebildeten Schlauch unterstützen. Die Randpartien 45a, 45b der ersten Hauptformungsfläche 41 und die noch verbleibenden Reste dieser Fläche bilden einen Schlitz 47 für die Ränder der Aluminiumfolie 1, die nur noch miteinander durch eine Siegelung zu verbinden sind. Damit eine hochempfindliche Folie nicht reisst, braucht es neben der gleichmässigen Transportgeschwindigkeit eine optimale Form des Führungskörpers in der Faltzone der Folie, bei welcher die Folie in den die Gegenstände umhüllenden Schlauch S geformt wird.

Mit dem vorgeschlagenen Führungskörper 4 wird die Folie gleichmässig geformt. Die beiden gerundeten Grate 46a, 46b bewirken ein gleichmässiges Abwälzen der Folie gegen die Gegenstände, so dass die Folie ausser der Gleitbewegung in Richtung der Mittellinie keine andere Gleitbewegung ausführen muss. Damit wird bewirkt, dass nur eine Zugkraft in Transportrichtung auf die Folie ausgeübt wird und diese nicht unter der Wirkung verschiedengerichteter Kräfte zerreissen kann.

In der Knickstelle der Mittelgeraden 40 ist ein Wulst mit gerundeter Gratpartie und stromaufwärtiger konkaver Wölbung gebildet.

Um die Reibung vor der Umformstelle, also bei flacher Bahn, zu verhindern, können in die Gleitfläche der ersten Hauptformungsfläche 41 kugelige Glaspartikel mit einem Durchmesser von 0,2 bis 0,4 mm eingebettet sein. Wie weiter oben erwähnt, kann der Umformungskörper 4 entlang der Mittelgeraden 40 geteilt sein. Damit kann für grössere Gegenstände die Breite des Kanals zwischen den Randpartien 45a, 45b durch Einsetzen von Zwischenstücken vergrössert werden.

## Patentansprüche

1. Formvorrichtung zur Bildung eines Einflossenschlauches aus einem bandförmigen Verpackungsmaterial (1), insbesondere eine unkaschierte Aluminiumfolie, in einer Verpackungsmaschine für die Verpackung von Gegenständen (G), insbesondere von Süsswarenstücken, die auf einer Transportvorrichtung (5) im Abstand voneinander stetig zugeführt werden, mit einem die Transportebene durchdringenden Führungskörper (4) zur Umformung des Verpackungsmaterials (1) aus einem ersten Zustand mit wenigstens angenähert ebener Fläche in einen zweiten Zustand mit rohrförmig gewölbter, die Gegenstände (G) umschliessender Fläche, ferner mit einem sich beidseits der mittelsenkrechten Längsebene und sich nach unten unter die Transportebene erstreckenden Längsschlitz (47) zur Führung siegelbarer Randpartien (N) des Verpackungsmaterials (1), dadurch gekennzeichnet, dass am Führungskörper eine (4) ausgebildete Hauptformungsfläche (41) zur Führung des Verpackungsmaterials (1) aus dessen ersten Zustand bis zur Umforstelle in dem zweiten Zustand insgesamt aus einer gegen die Transportebene gewölbten Fläche mit in Fordeirichtung stetig zunehmenden Krümmung bestehl am Führungskörper und dass zur Führung des Verpackungsmaterials (1) in seinem zweiten Zustand eine zweite Hauptformungsfläche (42) mit einer oberen, parallel zur Transportebene verlaufenden Flächenpartie (40a) und beidseitig dieser oberen Flächenpartie angeordneten, sich zunehmend zu einer Rohrform schliessenden Seitenflächen vorhanden ist.

2. Vorrichtung nach Patentanspruch 1, dadurch gekennzeichnet, dass an der Durchdringungslinie zwischen erster Hauptformungsfläche (41) und zweiter Hauptformungsfläche (42) ein Wulst (43) mit gerundeter Gratpartie (48a) gebildet ist.

3. Vorrichtung nach Patentanspruch 2, dadurch gekennzeichnet, dass in der in Flussrichtung sich am Anfang befindlichen Durchdringungspartie der beiden Hauptformungsflächen am Übergang von der ersten Hauptformungsfläche (41) zum Wulst eine konkave Wölbung vorhanden ist.

4. Vorrichtung nach einem der Patentansprüche 1 bis 3, dadurch gekennzeichnet, dass wenigstens in der ersten Hauptformungsfläche (41) kugelige Glaspartikel mit 0,2 bis 0,4 mm Durchmesser eingebettet sind.

5. Vorrichtung nach einem der Patentansprüche 1 bis 4, dadurch gekennzeichnet, dass der Führungskörper (4) entlang der Mittellinie (40) längsgeteilt ist.

6. Vorrichtung nach Patentanspruch 5, gekennzeichnet durch Zwischenstücke zum Einlegen zwischen die beiden Teile (45a, 45b) des Führungskörpers (4).

## Revendications

1. Dispositif de façonnage pour la formation d'un tuyau à languette unique à partir d'un matériau d'emballage en bande (1), en particulier d'une feuille d'aluminium non doublée, dans une machine à emballer pour l'emballage d'objets (G), en particulier de morceaux de produits de confiserie, qui sont amenés de façon continue, à distance les uns des autres, sur un dispositif transporteur (5), dispositif de façonnage qui comporte un corps de guidage (4) pénétrant dans le plan de transport pour la transformation du matériau d'emballage (1), à partir d'un premier état à surface au moins approximativement plane, en un second état à surface recourbée en forme de tube entourant les objets (G), ainsi qu'une fente longitudinale (47) qui s'étend des deux cotés du plan longitudinal vertical médian et, vers le bas, au-dessous du plan de transport, pour le guidage de partie bordantes scellables (N) du matériau d'emballage (1), caractérisé en ce qu'une première surface principale de façonnage (41), formée sur le corps de façonnage (4) pour le guidage du matériau d'emballage (1) depuis son premier état jusqu'au point de transformation dans le second état, est constituée dans l'ensemble par une surface qui est convexe vers le plan de transport et dont la courbure croît de façon continue dans la direction de transport, et en ce qu'il est prévu, pour le guidage du matériau d'emballage (1) dans son second état, une seconde surface principale de façonnage (42) présentant une partie supérieure de surface (40a) qui s'étend parallèlement au plan de transport et, de part et d'autre de cette partie supérieure de surface, des surfaces latérales qui se referment de plus en plus pour prendre la forme d'un tube.

2. Dispositif selon la revendication 1, caractérisé en ce qu'il est formé, au niveau de la ligne de penétration entre la première surface principale de façonnage (41) et la seconde surface principale de façonnage (42), un bourrelet (43) avec une partie de crête arrondie (48a).

3. Dispositif selon la revendication 2, caractérisé en ce que dans la partie de pénétration des deux surfaces principales de façonnage qui se trouve au début dans le sens de passage, il est prévu une courbure concave à la transition entre la première surface principale de façonnage (41) et le bourrelet.

4. Dispositif selon l'une quelconque des revendications 1 à 3, caractérisé en ce que des particules sphériques de verre de 0,2 à 0,4 mm de diamètre sont incorporées au moins dans la première surface principale de façonnage (41).

5. Dispositif selon l'une quelconque des revendications 1 à 4, caractérisé en ce que le corps de guidage (4) est partagé longitudinalement le long de la ligne médiane (40).

6. Dispositif selon la revendication 5, caractérisé par des pièces intercalaires destinées à être interposées entre les deux parties (45a, 45b) du corps de guidage (4).

## Claims

1. A forming device for forming a single fin tube made of strip packaging material (1), in particular unlaminated aluminium foil, in a packaging machine for packaging objects (G), in particular items of confectionery, which are continuously fed at intervals on a conveying device (5), with a guide body (4) penetrating through the conveying plane for changing the packaging material (1) from a first state, in which it has a substantially plane surface, to a second state, in which it has a tubular curved surface enclosing the objects (G), and further with a longitudinal slot (47) extending on both sides of the mid-perpendicular longitudinal plane downwards below the conveying plane for guiding sealable edge sections (N) of the packaging material (1), characterised in that a main forming surface (41), which is formed on the guide body (4), for guiding the packaging material (1) from its first state to the forming location into the second state, comprises altogether a surface which is curved towards the conveying plane and has a curvature which increases progressively in the direction of conveying and that, in order to guide the packaging material (1) in its second state, a second main forming surface (42) is provided which has an upper surface section (40a) running parallel to the conveying plane, and side surfaces disposed on both sides of said upper surface section which increasingly close to form a tube.

2. A device as claimed in claim 1, characterised in that a bulge (43) having a rounded burr portion (48a) is formed on the penetration line between the first main forming surface (4) and the second main forming surface (42).

3. A device as claimed in claim 2, characterised in that a concave curvature is provided in the penetration section at the beginning of the two main forming surfaces as seen in the direction of flow, at the point where the first main forming surface (41) merges with the bulge.

4. A device as claimed in any one of claims 1 to 3, characterised in that spherical glass particles with a diameter of 0.2 to 0.4 mm are embedded at least in the first main forming surface (41).

5. A device as claimed in any one of claims 1 to 4, characterised in that the guide body (4) is longitudinally divided along the axis (40).

6. A device as claimed in claim 5, characterised by intermediate pieces to be inserted between the two parts (45a, 45b) of the guide body (4).
